# EUROPÄISCHE PATENTSCHRIFT

(11) **EP 1 953 094 B1**
(45) Veröffentlichungstag und Bekanntmachung des Hinweises auf die Patenterteilung: **01.12.2010**
(21) Anmeldenummer: 08405030.1
(22) Anmeldetag: 04.02.2008
(51) Int. Cl.: B65D 90/50

(54) **Doppelwandiger Tank**
Double-wall tank
Réservoir à double paroi

(30) Priorität: 02.02.2007 CH 1762007
(43) Veröffentlichungstag der Anmeldung: 06.08.2008
(73) Patentinhaber: OnO Waterprotection GmbH, 6020 Innsbruck (AT)
(72) Erfinder: Bachmann, Werner, 6275 Ballwil (CH)
(74) Vertreter: Graf, Werner

(56) Entgegenhaltungen:
- EP-A- 0 470 321
- EP-A- 0 816 258
- EP-A- 1 602 597
- CH-A5- 638 150
- DE-A1- 2 119 861
- DE-A1- 19 940 502

## Beschreibung

### Gebiet der Erfindung

Die vorliegende Erfindung betrifft einen doppelwandigen Tank oder ein doppelwandiges Behältnis, insbesondere für Flüssigkeiten, mit einem Tankboden und Tankseitenwänden und einer zum Tankboden und den Tankseitenwänden beabstandeten Leckschutzauskleidung, welche Leckschutzauskleidung durch eine Distanzhaltefolie und mindestens einer auf der Distanzhaltefolie aufgebrachten, mit Fasern verstärktem Kunststoffschicht gebildet ist.

### Stand der Technik

Die deutsche Offenlegungsschrift DE-OS-2658088 offenbart einen Tank zur unterirdischen Lagerung von Flüssigkeiten, wie Heizöl oder Diesel. Der Tank besitzt einen Behälter aus Stahl und einen diesen umgebenden Isoliermantel. Der Stahltank ist von einer verrottungsfesten, gleichmässig gerasterten Distanzschicht umgeben. Auf der Distanzschicht ist eine gas- bzw. flüssigkeitsdichte Umhüllung aus einem faserverstärktem Kunststoff aufgebracht. Die Distanzschicht besteht aus einem gleichmässig genoppten Schichtkörper. Der Schichtkörper kann aus Streckmetall, Papier oder einem Geflecht gebildet sein.

Als Verstärkungsmaterial sind in Leckschutzauskleidungen üblicherweise Glasmatten eingearbeitet. Glasmatten sind Glasfasermatten, hergestellt aus alkalifreien E-Glasfasern, und dienen als preisgünstige Verstärkungslagen. Der Zusammenhalt der geschnittenen, wirren Kurzglasfasern der Glasmatte geschieht durch einen Binder, der sich bei Polyesterharzkontakt löst und u.a. als Haftvermittler zwischen Fasern und UP-Harz dient. Diese Glasmatten tragen bei zu einer wesentlichen Verstärkung der Leckschutzauskleidung. Nachteilig allerdings ist, dass die Leckschutzauskleidungen im Allgemeinen wenig nachgiebig sind, sodass die Leckschutzauskleidungen insbesondere bei grossen Tanks reissen. Kritische Stellen befinden sich im Übergangsbereich zwischen Boden und Wänden, wo die grösste Druckbeanspruchung wirkt.

Aus der DE-A 199 40 502 ist ein im Wickelverfahren hergestellter Kunststoffbehälter zur Lagerung von Flüssigkeiten bekannt. Dieser Behälter ist aus einer Vielzahl von Lagen aufgebaut. Zuerst wird eine Innenwand hergestellt aus einer ersten Lage aus Glasseidengewebe, einer zweiten Lage aus gewickelten Rovings, einer dritten Lage aus Glasseiden-gewebe und einer vierten Lage aus gewickelten Rovings. Diese Innenwand ist mit Polyesterharz durchtränkt. Nach dem Aushärten des Harzes wir auf der Innenwand ein Gittergewebe aufgebaut aus einer ersten Lage aus mit Polyester getränkte, Glasseidengewebe, einer zweiten Lage aus einer Folie, einer dritten Lage aus seinem Gitternetz, einer vierten Lage aus seiner Folie und einer fünften Lage aus einem polyestergetränkten Glasseidengewebe. Die Aussenwand besteht darüber aus einer ersten Lage aus Rovings, einer zweiten Lage aus Glasseidengewebe, einer dritten Lage aus Rovings, einer vierten Lage aus Glasseidengewebe und einer fünften und sechsten Lage aus Rovings. Die Ausssenwand ist mit Polyester durchtränkt. Die Folien verhindern, dass das Gitternetz mit dem Kunststoff durchtränkt wird. Dadurch entsteht zwischen der Innenwand und der Aussenwand ein einen Hohlraum bildendes Gittergewebe. Zur Dichtigkeitsüberwachung kann dieser Hohlraum mit einer Flüssigkeit gefüllt werden oder mit Unterdruck beaufschlagt werden. Weil ein solcher Behälter aus Kunststoff besteht, kann er nicht mit einem Lecksuchgerät auf Leckagen überprüft werden. Wenn eine Leckage festgestellt wird, kann daher der Ort der Leckage nur mit sehr hohem Suchaufwand gefunden werden. Es ist nicht einmal sofort erkennbar, ob die Leckage in der Aussenwand oder der Innenwand vorliegt.

Aus der EP-A 0 816 258 ist eine Leckschutzauskleidung für einen Tank bekannt. Diese doppelwandige Auskleidung weist eine Doppelpolware auf, die mit einer Laminatlage aus glasfaserverstärktem Kunststoff abgedeckt ist. Die Laminatlage kann mit einer Deckschicht überzogen sein. Die mit Kunststoff versteifte Doppelpolware bildet einen Hohlraum, der überwachbar ist. Die Doppelpolware ist eine unaufgeschnittene Mehrlagenware mit einer Oberware und einer Unterware, die über Polfäden in Abstand zueinander gehalten sin. Das Fasermaterial für die Oberware, die Unterware und die Polfäden dienen insbsondere Glasfasern, Kohlenstofffasern, Aramidfasern. Diese können als Stapelfasern zu Garnen versponnen oder als Mono- oder Multifilamente ausgebildet sein. Eine Leckschutz-auskleidung aus einer Doppelpolware hat den Nachteil, dass der Hohlraum bei unachtsamem Auftrag von Kunststoff leicht gefüllt werden kann, so dass nicht überall ein Hohlraum ausgebildet ist. Daher ist ein solcher Tank oft nicht überall doppelwandig im Sinne der vorliegenden Erfindung ausgeführt.

Die EP-A-0 470 321 offenbart einen Tank mit einer Aussenwandung und einer Leckschutzauskleidung, welche aus einem Laminat, bestehend aus einer Noppenfolie und einer Kunststoffschicht gebildet ist. Die Ränder der Kunststoffschicht sind mit der Aussenwandung verbunden, um zwischen der Leckschutzauskleidung und der Aussenwandung ein auf Leck überprüfbarer Raum zu bilden. Die Kunststoffschicht besitzt als Armierung ein mehrschichtiges Glasfasergewebe, dessen übereinander angeordnete Schichten durch Schuss- und/oder Kettfäden, die von einer Schicht in eine andere Schicht übergehen, miteinander verbunden sind.

Die mit dem vorerwähnten mehrschichtigen Glasfasergewebe ausgestattete Leckschutzauskleidung hat den Vorteil, dass sie besonders unnachgiebig ist (grosses E-modul). Diese Steifheit hat bei der Auskleidung von grossvolumigen Tanks allerdings den Nachteil, dass die Leckschutzauskleidung bersten kann. Beim Befüllen eines grossvolumigen Tanks geben die Aussenwandungen gerne etwas nach und somit wirkt die gesamte Druckbelastung auf die Leckschutzauskleidung. Weil die Leckschutzauskleidung ein sehr grosses E-Modul besitzt, führt dies bei Überbeanspruchung zur Rissbildung. Die Folge davon ist eine Undichtigkeit der Leckschutzauskleidung. Ein anderes Problem des bekannten mehrschichtigen Gewebes ist, dass dieses viel Kunstharz absorbiert. Nachdem die Rohstoffpreise in den vergangenen Jahren stark angestiegen sind, führt dies zu einer Verteuerung der Herstellungskosten.

### Aufgabe der Erfindung

Ausgehend von diesem Stand der Technik stellt sich die Erfindung zur Aufgabe, einen doppelwandigen Tank vorzuschlagen, welcher grossen Druckbelastungen standhält. Insbesondere ist es ein Ziel, einen doppelwandigen Tank so weiterzuentwickeln, dass dieser im Übergangsbereich zwischen Boden und Wand nicht reisst. Ein weiteres Ziel ist es, einen Tank vorzuschlagen, welcher kostengünstig herstellbar ist.

### Beschreibung

Erfindungsgemäss wird die Aufgabe dadurch gelöst, dass wenigstens im Übergangsbereich zwischen dem Boden und den Seitenwänden der Leckschutzauskleidung auf die Distanzhaltefolie eine Glasmatte und ein Glasseidengewebe aufgebracht sind. Dies hat den Vorteil, dass in diesem Bereich ein besonders grosses E-Modul erzielt wird und dass die Gefahr der Rissbildung reduziert ist. Die Verwendung eines Glasseidengewebes hat den Vorteil, dass im Vergleich zu einer Glasmatte das Kunstharz schneller aufgenommen und besser verteilt wird. Ein weiterer Vorteil ist, dass beim Auslegen keine störenden Glasteile abgespalten werden, weil im Glasseidengewebe Rovings (Faserstränge) mit unendlich langen Filamentgarnen verwendet sind. Diese Filamentgarne liegen vorzugsweise unverzwirnt vor.

Gemäss einer bevorzugten Ausführungsform ist die Zugfestigkeit des Glasseidengewebes in einer bestimmten ersten Richtung grösser ist als in einer zweiten Richtung, welche beispielsweise orthogonal zur ersten Richtung sein kann. Dies erlaubt es, den Übergangsbereich zwischen dem Boden und den Wänden gezielt zu verstärken, indem das Glasseidengewebe so angeordnet wird, dass die grössere Zugfestigkeit in Richtung vom Boden zu den Wänden verläuft. Vorteilhaft besitzt das Seidengewebe eine ungleich grosse Zahl von Kett- und Schussfäden und ist so angeordnet, dass die Zahl der vom Boden zu den Seitenwänden verlaufenden Fäden grösser ist als die parallel zu den Seitenkanten des Tanks verlaufenden Fäden. Vorteilhaft ist der Anteil an Kett- und Schussfäden mindestens einer Schicht ungleich gross. Dies hat den Vorteil, dass die Zugfestigkeit in einer bestimmten Richtung grösser sein kann als quer dazu. Nachdem das Glasseidengewebe in der Praxis in Form von Rollen zur Verfügung gestellt wird, ist es zweckmässigerweise das Glasseidengewebe so zu konfektionieren, dass die grössere Zugfestigkeit in Längsrichtung der Rolle verläuft. Eine grössere Zugfestigkeit kann erreicht werden, indem der gewichtsmässige Anteil der Kettfäden grösser ist als derjenige der Schussfäden. Vorteilhaft ist das Verhältnis von Kett- und Schussfäden grösser als 55:45, vorzugsweise grösser als 60: 40 und ganz besonders bevorzugt >65:35. Wenn die Anzahl der Kettfäden grösser ist als diejenige der Schussfäden, so hat dies den Vorteil, dass das Glasseidengewebe in praktisch beliebig langen Stücken von der Rolle abgelängt werden kann. Vorteilhaft beträgt das Verhältnis von Kett- zu Schussfäden ungefähr 70:30.

Gemäss einer anderen vorteilhaften Ausführungsform sind die Kett- und Schussfäden des Seidengewebes ungleich stark, und das Seidengewebe ist so angeordnet, dass das Gewicht der vom Boden zu den Seitenwänden verlaufenden Fäden grösser ist als das Gewicht der parallel zu den Seitenkanten des Tanks verlaufenden Fäden. Auf diese Weise kann die Reissfestigkeit der Leckschutzauskleidung im Übergangsbereich Boden/Mantel weiter verbessert werden. Zweckmässigerweise ist auf das erste Glasseidengewebe ein zweites Glasseidengewebe aufgebracht.

Um das E-Modul der Leckschutzauskleidung weiter zu erhöhen, kann das erste und/oder zweite Glasseidengewebe als Hybridgewebe ausgebildet sein. Das heisst, es können zusätzlich zu den vorhandenen Glasfäden noch Carbonfäden in das Glasseidengewebe eingearbeitet sein. Vorzugsweise liegen die Carbonfaser als Kett- oder Schussfäden vor. Um eine Verstärkung nach allen Seiten zu erreichen, liegen die Carbonfasern vorzugsweise als Kett- und Schussfäden vor.

Die erfindungsgemäss im Übergangsbereich zwischen Boden und Seitenwänden einer Leckschutzauskleidung vorgesehene Lage aus Glasseidengewebe, oder eine zweite Lage des Glasseidengewebes, kann auch über die gesamte Bodenfläche und/oder über die gesamten Seitenwandflächen vorhanden sein.

Obwohl für die Herstellung der Leckschutzauskleidung grundsätzlich verschiedene Kunstharze, wie Epoxyharze, Polyurethanharze, Polycarbonatharze, eingesetzt werden können, ist vorzugsweise ein Polyesterharz, Novolak (ein epoxyd-basierendes Vinylesterharz) verwendet. Polyesterharze und Novolak haben den Vorteil, dass sie relativ kostengünstig auf dem Markt erhältlich sind.

Vorteilhaft ist die Leckschutzauskleidung ein Laminat aus wenigstens einer Distanzhaltefolie, dem Glasfasergewebe und einer Kunststoffschicht, wobei die Distanzhaltefolie an der Aussenwand anliegt. Dies hat den Vorteil, dass zwischen der Aussenwand und der Leckschutzauskleidung ein auf Leck überprüfbarer Raum gebildet ist, wenn die Ränder der Innwand mit der Aussenwand luftdicht verbunden bleiben.

Es ist denkbar, als Distanzhaltefolie eine speziell imprägnierte, mit Noppen besetzte Karton- oder Metallfolie einzusetzen. Bevorzugt wird jedoch eine Metallfolie eingesetzt, weil diese einfacher zu applizieren und auch grössere Druckbelastungen aushalten kann. Vorzugsweise ist die Kunststoffbeschichtung aus einem Epoxy-, Polyester-, Polyurethan-, Novolak (ein epoxyd-basierendes Vinylesterharz) oder einem Polycarbonatharz hergestellt.

Vorteilhaft sind die Noppen als Pyramiden- oder Kegelstumpf ausgebildet. Eine solche Folie hat den Vorteil, dass diese eine höhere Druckfestigkeit besitzt als konventionelle Metallfolien. Auch kann die erfindungsgemässe Folie besser als konventionelle Folien verlegt werden, weil sie keine Tendenz hat, sich schräg abzurollen.

Gemäss einer bevorzugten Ausführungsform sind die einzelnen Noppen jeweils als regelmässige, vorzugsweise quadratische Pyramidenstümpfe mit einer Basisfläche und einer Deckfläche ausgebildet. Diese Geometrie hat den Vorteil, dass sie eine hohe Druckfestigkeit garantiert. Es hat sich als vorteilhaft herausgestellt, wenn die Kantenlänge der Basisfläche mehr als doppelt so lang wie die Kantenlänge der Deckfläche ist. Vorzugsweise ist die Kantenlänge der Basisfläche ungefähr zwischen 220% und 380% länger als die Kantenlänge der Deckfläche.

Vorteilhaft sind die Kegelstümpfe jeweils in Reihe hintereinander angeordnet, sodass ein gitterartiges, orthogonales Muster gebildet ist. Zweckmässigerweise haben zwei benachbarte Kegelstümpfe jeweils eine Kante der Basisfläche gemeinsam. Auf diese Weise ist eine dichte Aneinanderreihung von Pyramidenstümpfen möglich. Obwohl quadratische Pyramidenstümpfe bevorzugt sind, können die Noppen auch als regelmässige hexagonale oder oktagonale Pyramidenstümpfe ausgebildet sein. Daneben ist auch möglich, die Noppen als Wabenmuster anzuordnen. Zweckmässigerweise sind die Noppen jeweils gleich gross.

Vorteilhaft ist die Metallfolie aus einer Aluminiumfolie mit einer Stärke zwischen 0.15 und 0.25 mm, vorzugsweise zwischen 0.18 und 0.22 Millimeter hergestellt ist. Vorzugsweise beträgt die Kantenlänge der Basisfläche zwischen 3 und 10 mm, vorzugsweise zwischen 4.5 und 8.5, und ganz besonders bevorzugt zwischen 5.5 und 7.5 mm. Solche Pyramidenstümpfe lassen sich gut herstellen und besitzen eine hohe Drucksteifigkeit. Vorteilhaft beträgt die Höhe der Noppen zwischen 0.6 und 1.5 mm, vorzugsweise zwischen 0.8 und 1.2 mm. Es hat sich als vorteilhaft herausgestellt, wenn die Metallfolie ein spezifisches Gewicht zwischen 0.62 und 0.78 Kg/m2, vorzugsweise zwischen 0.67 und 0.73 Kg/m2 besitzt. Bei einem solchen spezifischen Gewicht kann eine Metallfolie mit geringem Gewicht und hoher Drucksteifigkeit hergestellt werden.

Die Erfindung wird nachfolgend unter Bezugnahme auf die Figuren anhand eines Anwendungsbeispiels näher im Detail beschrieben. Es zeigt:
- Fig. 1: Eine Draufsicht auf eine Distanzhaltefolie;
- Fig. 2: Einen Schnitt entlang der Linie 2-2; und
- Fig. 3: Ausschnittsweise der Aufbau eines doppelwandigen Tanks, dessen Leckschutzauskleidung ein Laminat ist mit einer Distanzhaltefolie, mindestens einer auf der Distanzhaltefolie angeordneten Glasmatte, einem auf der Glasmatte angeordneten Glasfasergewebe, welche in einer ausgehärteten Kunststoffschicht aufgenommen sind;
- Fig. 4: Schematisch und in Teilansicht der Aufbau einer weiteres Ausführungsbeispiel einer erfindungsgemässen Leckschutzauskleidung.

Die Figuren 1 bis 2 zeigen eine Metallfolie 11 mit in Abstand voneinander angeordneten Noppen 13. Die Noppen 13 sind als regelmässige Pyramidenstümpfe ausgebildet mit einer offenen Basisfläche 15 und einer geschlossenen Deckfläche 17. Die Pyramidenstümpfe sind dicht nebeneinander angeordnet, sodass eine Gitterstruktur gebildet ist. Benachbarte Pyramidenstümpfe haben dabei jeweils eine gemeinsame Basiskante 19. Durch die dichte Anordnung der Noppen 13 und deren geometrische Ausbildung als Pyramidenstümpfe ist eine höhere Druckfestigkeit als bei konventionellen Metallfolien erreicht.

Figur 3 zeigt ausschnittsweise und im Schnitt den Aufbau eines doppelwandigen Behältnisses mit der Metallfolie 11. Das doppelwandige Behältnis besitzt eine Aussenwand 21 und eine Leckschutzauskleidung 23. Die Aussenwand 21 kann eine Stahlwand oder auch Mauerwerk sein. Die Leckschutzauskleidung 23 ist durch eine Metallfolie 11 und eine Kunststoffbeschichtung 25 gebildet. Die Metallfolie 11 liegt mit den Deckflächen 17 an der Aussenwand 21 an, sodass zwischen der Aussenwand 21 und der Metallfolie 11 ein Zwischenraum 27 gebildet ist. Der Zwischenraum 27 kann mittels Lecksuchgräten in dem Fachmann bekannter Weise auf allfällige Undichtigkeiten geprüft werden.

In die Kunststoffschicht 25 sind eine Glasmatte 31 und ein einlagiges Glasfasergewebe 29 eingearbeitet. Die Kombination aus einer Glasmatte und einem Glasfasergewebe 29 verleiht der Leckschutzauskleidung eine sehr hohe Festigkeit. Als Glasfasergewebe 29 ist vorzugsweise ein einlagiges Glasseidengewebe verwendet. Dieses hat im Vergleich zu einer konventionellen Glasmatte den überraschenden Vorteil, dass ein Glasseidengewebe mit einem geringeren Flächengewicht als eine Glasmatte im Laminat eine höhere Reissfestigkeit besitzt als eine Glasmatte. Ein Glasseidengewebe hat darüber hinaus den Vorteil, dass für die Beschichtung weniger Kunstharz verbraucht wird. Als Kunststoffe können Epoxyharze, Polycarbonate, Polyesterharze, Novolak (ein epoxyd-basierendes Vinylesterharz) und ähnliche verwendet werden.

Der in der Figur 4 dargestellte Tank doppelwandige Tank besitzt eine Aussenwand 21 und eine Leckschutzauskleidung 23. Die Leckschutzauskleidung ist gebildet durch eine Distanzhaltefolie 11, und einer mit der Distanzhaltefolie einen festen Verbund bildenden Kunststoffschicht 25, in welcher eine Glasmatte 31 und mindestens ein Glasseidengewebe 29 als Verstärkung eingearbeitet sind. Gemäss dem gezeigten Ausführungsbeispiel ist ein erstes Glassseidengewebe 33 lediglich im Übergangsbereich zwischen dem Boden 35 und den Seitenwänden 37 des Tanks vorgesehen. Das erste Glasseidengewebe 29 besitzt eine erhöhte Zugfestigkeit (grosses E-Modul) in Richtung vom Boden zu den Seitenwänden. Die erhöhte Zugfestigkeit muss nicht unbedingt rechtwinklig zu den Seitenkanten, sondern kann auch in einem Winkel dazu wirken, d.h. die Bahnen können auch in einem Winkel zu den Seitenkanten verlegt sein..

Fig. 5 zeigt eine Teilansicht eines doppelwandigen Tanks 38, bei welchem die Aussenwand 21 mit einer Innenbeschichtung 39 versehen ist. Auf die Innenbeschichtung 39 ist die Metallfolie 11 aufgebracht. Die Metallfolie 11 bildet mit einer glasfaserverstärkten Kunststoffschicht, welche auf der Metallfolie 11 aufgebracht ist, einen festen Verbund. Die Glasfaserarmierung der Kunststoffschicht besteht aus einer Lage Glasmatten und einer darüber angeordneten Lage eines Glassseidengewebes (in Fig. 5 nicht ersichtlich). Die glasfaserverstärkte Kunststoffschicht erstreckt sich eine bestimmte Distanz über den Rand der Metallfolie 11 hinaus, sodass zwischen der Aussenwand 21 und der Metallfolie 11 ein mindestens flüssigkeitsdichter Raum 27 gebildet ist. Als Abschluss ist auf der glasfaserverstärkten Kunststoffschicht eine leitende Deckschicht 41 vorgesehen. Diese erstreckt sich eine bestimmte Distanz über den Rand der glasfaserverstärkten Kunststoffschicht hinaus und sorgt für eine gute Abdichtung zwischen der Leckschutzauskleidung und der Aussenwand.

Die erfindungsgemässe Leckschutzauskleidung wird folgendermassen hergestellt: Zuerst wird auf die Innenseite der Aussenwand eine Distanzhaltefolie angeordnet. Die Distanzhaltefolie wird in Bahnen, welche auf Stoss aneinander liegen, auf der Innenseite aufgebracht. Zur Fixierung der Bahnen können diese mit einem Kleber oder einem Klebeband an der Aussenwand fixiert werden. Anschliessend wird auf der Distanzhaltefolie flächendeckend eine Glasmatte in eine Kunstharzschicht eingearbeitet. Nach dem Aushärten wird mindestens im Übergangsbereich zwischen Boden und Mantel des Tanks Kunstharz aufgetragen und ein erstes Glasseidengewebe verlegt. Das erste Glasseidengewebe hat vorzugsweise in einer bestimmten Richtung eine grössere Zugfestigkeit als in der Querrichtung dazu. Zu diesem Zweck ist das erste Glasseidengewebe so verlegt, dass die erhöhte Zugfestigkeit in Richtung der erwarteten grösseren Belastung - vorliegend im Übergangsbereich von Boden zu Wand - wirkt. Nach diesem Schritt wird auf die ganze Innenseite ein zweites Glasseidengewebe in eine weitere Kunstharzschicht eingearbeitet.

| Aufbau einer Leckschutzauskleidung | |
|---|---|
| Glasmatten | 300 g/m2 |
| Asymmetrisches Glasseidengewebe für Mantel/Bodenübergang | 370 g/m2 |
| Glasseidenhybridgewebe mit Kohlefasern | 270 g/m2 |
| Kunstharz | Novolak oder Polyester |

### Ausführungsbeispiele für das erste Glasseidengewebe mit einer erhöhten Zugfestigkeit in Schussrichtung:

| | Ausführungsbeispiel 1 | Ausführungsbeispiel 2 |
|---|---|---|
| Gewebegewicht [g/m2] | 370 | 370 |
| Kette | 6x136 tex (86g/m2) | 6x136 tex (86g/m2) |
| Schuss | 9x 300 tex (284 g/m2) | 4.5x 600 tex (284 g/m2) |

### Legende:

- 11: Metallfolie
- 13: Noppen
- 15: Basisfläche des Pyramidenstumpfes
- 17: Deckfläche
- 19: Basiskante
- 21: Aussenwand
- 23: Leckschutzauskleidung
- 25: Kunststoffbeschichtung
- 27: Zwischenraum
- 29: Glasseidengewebe
- 31: Glasmatte
- 33: Erstes Glasseidengewebe
- 35: Boden des Tanks
- 37: Seitenwände des Tanks
- 38: Tank
- 39: Innenbeschichtung
- 41: Deckschicht

## Patentansprüche

1. Doppelwandiger Tank oder Behältnis, insbesondere für Flüssigkeiten, mit einem Tankboden (35) und Tankseitenwänden (37) und einer mit einem Zwischenraum (27) auf dem Tankboden (35) und auf den Tankseitenwänden (37) angeordneten Leckschutzauskleidung (23), welche Leckschutzauskleidung durch eine Distanzhaltefolie (11) und mindestens einer auf der Distanzhaltefolie (11) aufgebrachten, mit Fasern verstärkten Kunststoffschicht (25) gebildet ist,
**dadurch gekennzeichnet,**
**dass** wenigstens im Übergangsbereich zwischen dem Boden (35) und den Seitenwänden (37) der Leckschutzauskleidung auf die Distanzhaltefolie (11) eine Glasmatte (31) und ein erstes Glasseidengewebe (29,33) aufgebracht sind.

2. Tank nach Anspruch 1, **dadurch gekennzeichnet, dass** die Zugfestigkeit des ersten Glasseidengewebes (29,33) in einer ersten Richtung grösser ist als in einer zweiten Richtung.

3. Tank nach Anspruch 1 oder 2, **dadurch gekennzeichnet, dass** das erste Glasseidengewebe (29,33) eine ungleich grosse Zahl von Kett- und Schussfäden hat und so angeordnet ist, dass die Zahl der vom Boden (35) zu den Seitenwänden (37) verlaufenden Fäden grösser ist als die parallel zu den Seitenkanten des Tankbodens (35) verlaufenden Fäden.

4. Tank nach Anspruch 3, **dadurch gekennzeichnet, dass** das Verhältnis von Kett- und Schussfäden grösser als 55:45, vorzugsweise grösser als 60: 40 und ganz besonders bevorzugt >65:35.

5. Tank nach Anspruch 3, **dadurch gekennzeichnet, dass** das Verhältnis von Kett- zu Schussfäden ungefähr 70:30 ist.

6. Tank nach Anspruch 1 oder 2, **dadurch gekennzeichnet, dass** die Kett- und Schussfäden des Glasseidengewebes (29,33) ungleich stark sind und das Glasseidengewebe (29,33) so angeordnet ist, dass der gewichtsmässige Anteil der vom Boden (35) zu den Seitenwänden (37) verlaufenden Fäden grösser ist als derjenige der parallel zu den Seitenkanten des Tankbodens (35) verlaufenden Fäden.

7. Tank nach einem der Ansprüche 1 bis 6, **dadurch gekennzeichnet, dass** auf das erste Glasseidengewebe (33) ein zweites Glasseidengewebe (29) aufgebracht ist.

8. Tank nach einem der Ansprüche 1 bis 7, **dadurch gekennzeichnet, dass** das erste und/oder das zweite Glasseidengewebe (29,33) ein Hybridgewebe ist, das zusätzlich zu den Glasseidefäden noch Carbonfasern besitzt.

9. Tank nach Anspruch 8, **dadurch gekennzeichnet, dass** die Carbonfasern sowohl als Kett- als auch als Schussfäden vorliegen.

10. Tank nach einem der Ansprüche 1 bis 9, **dadurch gekennzeichnet, dass** als Distanzhaltefolie (11) eine Karton- oder Metallfolie eingesetzt ist.

11. Tank nach einem der Ansprüche 1 bis 10, **dadurch gekennzeichnet, dass** die Kunststoffbeschichtung (25) aus einem Epoxy-, Polyester-, Novolak oder einem Polycarbonatharz hergestellt ist.

12. Tank nach einem der Ansprüche 1 bis 11, **dadurch gekennzeichnet, dass** die Distanzhaltefolie (11) Noppen (13) besitzt, welche als Pyramiden- oder Kegelstümpfe ausgebildet sind.

13. Tank nach einem der Ansprüche 1 bis 12, **dadurch gekennzeichnet, dass** das Glasseidengewebe (29,33) über wesentliche Teile des Bodens (35) und/ oder der Seitenwände (37) ausgedehnt vorliegt.

14. Tank nach einem der Ansprüche 1 bis 13, **dadurch gekennzeichnet, dass** die Kunststoffbeschichtung (25) aus einem epoxyd-basierenden Vinylesterlharz hergestellt ist.

## Claims

1. A double-walled tank or receptacle, in particular for fluids, with a tank base (35) and tank side walls (37) and with a leakage protection lining (23) which, with an intermediate space (27), is arranged on the tank base (35) and one the tank side walls (37), said leakage protection lining being formed by a spacer film (11) and at least one plastic layer (25) which is deposited on the spacer film (11) and which is reinforced with fibres,
**characterised in that**
at least in the transition region between the base (35) and the side walls (37) of the leakage projection lining, a glass mat (31) and a first glass silk fabric (29, 33) are deposited onto the spacer film (11).

2. A tank according to claim 1, **characterised in that** tensile strength of the first glass silk fabric (29, 33) in a first direction is larger than in a second direction.

3. A tank according to claim 1 or 2, **characterised in that** the first glass silk fabric (29, 33) has an unequally large number of warp threads and weft threads and is arranged such that the number of the threads running from the base (35) to the side walls (37) is larger than the threads running parallel to the side edges of the tank base (35).

4. A tank according to claim 3, **characterised in that** the ratio of the warp threads and weft threads is larger than 55:45, preferably larger than 60:40 and very particularly preferably > 65:35.

5. A tank according to claim 3, **characterised in that** the ratio of warp threads to weft threads is roughly 70:30.

6. A tank according to claim 1 or 2, **characterised in that** the weft threads and warp threads of the glass silk fabric (29, 33) are unequally strong and the glass silk fabric (29, 33) is arranged such that the share of threads running from the base (35) to the side walls (37), with regard to weight, is larger than that of the threads running parallel to the side edges of the tank base (35).

7. A tank according to one of the claims 1 to 6, **characterised in that** a second glass silk fabric (29) is deposited onto the first glass silk fabric (33).

8. A tank according to one of the claims 1 to 7, **characterised in that** the first and/or the second glass silk fabric (29, 33) is a hybrid fabric, which yet contains carbon fibres additionally to the glass silk threads.

9. A tank according to claim 8, **characterised in that** the carbon fibres are present as warp threads as well as weft threads.

10. A tank according to one of the claims 1 to 9, **characterised in that** a cardboard film or metal film is applied as a spacer film (11).

11. A tank according to one of the claims 1 to 10, **characterised in that** the plastic coating (25) is manufactured of an epoxy resin, polyester resin, novolack or a polycarbonate resin.

12. A tank according to one of the claims 1 to 11, **characterised in that** the spacer film (11) has nubs (13) which are designed as truncated pyramids or truncated cones.

13. A tank according to one of the claims 1 to 12, **characterised in that** the glass silk fabric (29, 33) is present extended over significant parts of the base (35) and/or the side walls (37).

14. A tank according to one of the claims 1 to 13, **characterised in that** the plastic coating (25) is manufactured of an epoxide-based vinyl-ester resin.

## Revendications

1. Citerne à double paroi ou réservoir, en particulier pour liquides, avec un fond de citerne (35) et des parois latérales de citerne (37) et un revêtement de protection anti-fuite (23) placé avec un espace intermédiaire (27) sur le fond de la citerne (35) et sur les parois latérales de la citerne (37), lequel revêtement de protection anti-fuite est formé par une feuille de maintien de distance (11) et par au moins une couche de matière synthétique (25) renforcée par des fibres, appliquée sur la feuille de maintien de distance (11),
**caractérisée en ce**
**qu'**une natte en verre (31) et un premier tissu en soie de verre (29, 33) sont placés au moins dans la zone de transition entre le fond (35) et les parois latérales (37).

2. Citerne selon la revendication 1, **caractérisée en ce que** la résistance à la traction du premier tissu en soie de verre (29, 33) est plus grand dans un premier sens que dans un second sens.

3. Citerne selon la revendication 1 ou 2, **caractérisée en ce que** le premier tissu en soie de verre (29, 33) a un nombre de fils de chaîne et de fils de trame inégal et est placé de telle manière que le nombre des fils qui vont du fond (35) aux parois latérales (37) est plus grand que les fils qui vont parallèlement vers les arêtes latérales du fond de la citerne (35).

4. Citerne selon la revendication 3, **caractérisée en ce que** le rapport des fils de chaîne et des fils de trame est supérieur à 55 :45, de préférence supérieur à 60:40 et de manière particulièrement préférée supérieur à 65 :35.

5. Citerne selon la revendication 3, **caractérisée en ce que** le rapport des fils de chaîne et des fils de trame est d'environ 70 :30.

6. Citerne selon la revendication 1 ou 2, **caractérisée en ce que** les fils de chaîne et les fils de trame du tissu en soie de verre (29, 33) sont d'épaisseur inégale et que le tissu en soie de verre (29, 33) est placé de telle manière que la proportion en poids des fils qui vont du fond (35) aux parois latérales (37) est plus grande que celle des fils qui vont parallèlement aux arêtes latérales du fond de la citerne (35).

7. Citerne selon l'une des revendications 1 à 6, **caractérisée en ce qu'**un second tissu en soie de verre (29) est appliqué sur le premier tissu en soie de verre (33).

8. Citerne selon l'une des revendications 1 à 7, **caractérisée en ce que** le premier et/ou le second tissu en fil de soie (29, 33) est un tissu hybride qui possède des fibres de carbone en plus des fils en soie de verre.

9. Citerne selon la revendication 8, **caractérisée en ce que** les fibres de carbone sont présentes en tant que fils de chaîne aussi bien qu'en tant que fils de trame.

10. Citerne selon l'une des revendications 1 à 9, **caractérisée en ce qu'**une feuille de carton ou de métal est utilisée comme feuille de maintien de la distance (11).

11. Citerne selon l'une des revendications 1 à 10, **caractérisée en ce que** l'enduction de matière synthétique (25) est fabriquée en une résine époxy, de polyester, en résine Novolak ou en une résine de polycarbonate.

12. Citerne selon l'une des revendications 1 à 11, **caractérisée en ce que** la feuille de maintien de distance (11) possède des noppes ( l3) qui sont configurées comme des pyramides tronquées ou des cônes tronqués.

13. Citerne selon l'une des revendications 1 à 12, **caractérisée en ce que** le tissu en soie de verre (29, 33) est présent de manière vaste sur des parties essentielles du fond (35) et/ou des parois latérales (37).

14. Citerne selon l'une des revendications 1 à 13, **caractérisée en ce que** l'enduction de matière synthétique (25) est fabriquée en résine d'ester de vinyle à base de résine époxy.
